# FASCICULE DE BREVET EUROPEEN

(11) **EP 2 422 130 B1**
(45) Date de publication et mention de la délivrance du brevet: **20.07.2022**
(21) Numéro de dépôt: 10713683.0
(22) Date de dépôt: 15.04.2010
(51) Int. Cl.: F21S 41/148, F21S 41/151, F21S 41/255, F21S 41/32, F21S 41/365, F21S 41/43, F21S 41/663, F21W 102/155, F21Y 115/10

(54) **MODULE ET DISPOSITIF D'ECLAIRAGE POUR VEHICULE AVEC FONCTION ROUTE AMELIOREE**
FAHRZEUGSCHEINWERFER MIT EINER VERBESSERTEN FERNLICHT
HEADLAMP MODULE FOR VEHICLE, HAVING AN IMPROVED HIGH BEAM FUNCTION

(30) Priorité: 21.04.2009 FR 0901623
(43) Date de publication de la demande: 29.02.2012
(73) Titulaire: Valeo Vision, 93012 Bobigny (FR)
(72) Inventeur: MEYRENAUD, Jean-Luc, F-93190 Livry Gargan (FR)
(74) Mandataire: Valeo Visibility
(86) Numéro de dépôt international: PCT/EP2010/055005
(87) Numéro de publication internationale: WO 2010/121948

(56) Documents cités:
- EP-A1- 1 500 869
- EP-A1- 1 528 312
- EP-A1- 1 666 787
- EP-A1- 1 978 297
- US-A1- 2007 171 665
- US-A1- 2009 097 268

## Description

L'invention a trait à un module d'éclairage notamment pour véhicule automobile, le module d'éclairage comprenant une première fonction d'éclairage du type code avec une coupure essentiellement horizontale du faisceau. De manière plus particulière l'invention a trait à un module d'éclairage comprenant une seconde fonction d'éclairage du type route assuré par un faisceau supplémentaire complétant le faisceau route.

Un module d'éclairage comprenant deux réflecteurs du type ellipsoïdal est connu du document de brevet US 4,914,747. Ces deux réflecteurs correspondent à des demi ellipsoïdes et sont superposés avec leurs surfaces réfléchissantes orientées l'une vers l'autre, soit de manière opposée. Le module comprend une source lumineuse spécifique pour le réflecteur supérieur et une source lumineuse commune pour les deux réflecteurs, la source lumineuse spécifique étant située au niveau du foyer du réflecteur supérieur pour participer à la formation d'un faisceau d'éclairage de type code et la source lumineuse commune étant située au niveau du foyer du réflecteur inférieur pour participer à la formation d'un faisceau d'éclairage de type route. Un cache horizontal avec un bord de coupure est prévu à proximité des seconds foyers des deux réflecteurs. Une lentille est disposée après le cache avec son axe optique confondu avec l'axe optique du module. La lentille est disposée de manière à ce que son premier foyer soit à proximité des seconds foyers des réflecteurs. Pour former le faisceau code, les rayons lumineux émis par la source lumineuse spécifique du réflecteur supérieur sont réfléchis par la surface interne du réflecteur approximativement vers le second foyer du réflecteur. Une partie des rayons passent devant le bord de coupure du cache. Ces rayons rencontrent la lentille dans sa moitié inférieure et sont ensuite réfractés vers le haut. Le cache occulte une partie des rayons qui sinon rencontreraient la lentille dans sa moitié inférieure et constitueraient la partie haute du faisceau émis après passage dans la lentille. Le faisceau code présente ainsi une limite supérieure appelée coupure. Pour former le faisceau route, les rayons lumineux émis par la source lumineuse commune sont réfléchis par le réflecteur supérieur vers le bas de la moitié supérieure de la lentille et aussi par le réflecteur inférieur vers le second foyer du réflecteur. De manière similaire aux rayons émis par la source lumineuse spécifique du réflecteur supérieur, une partie des rayons passe devant le cache et rencontre la moitié supérieure de la lentille. Une autre partie des rayons est réfléchie par le cache ou réfléchie par une partie réfléchissante de celui-ci, pour être ensuite réfractée par la partie basse de la lentille afin de former la partie haute du faisceau, qui présente une coupure basse. La position du cache est donc déterminante pour la coupure de la partie haute du faisceau, qui s'additionne à la partie basse du faisceau provenant du réflecteur inférieur. Cette superposition permet d'obtenir un faisceau en vue d'assurer la fonction route. Ce module présente une zone de plus faible éclairage au niveau de la coupure dans le faisceau du type route et correspond à un mode particulier de réalisation de US 4,914,747. En outre la partie basse du faisceau est particulière car issue d'une source non focalisée. US 2009/0097268 A1 montre également un module d'éclairage comprenant deux réflecteurs concaves, un cache et un élément optique.

Le but de la présente invention est d'obtenir un dispositif compact permettant de participer à la génération de deux faisceaux.

L'objet de la présente invention est un module d'éclairage notamment pour véhicule automobile selon la revendication 1. Des caractéristiques complémentaires optionnelles de ce module d'éclairage sont présentées dans les revendications dépendantes 2 à 10. Ce module d'éclairage peut être compris dans un dispositif d'éclairage notamment pour véhicule automobile comme décrit dans les revendications dépendantes 11 et 12.

On obtient ainsi un module compact permettant d'émettre deux faisceaux complémentaires. En effet, en positionnant une première source lumineuse à un premier foyer du premier réflecteur, la première source lumineuse n'éclairant qu'en direction du premier réflecteur, et en positionnant une deuxième source lumineuse au premier foyer du deuxième réflecteur, la deuxième source lumineuse n'éclairant qu'en direction du deuxième réflecteur, le faisceau généré par le premier réflecteur présentera une coupure de forme environ complémentaire à celle du faisceau généré par le deuxième réflecteur. On obtient ainsi un faisceau complet sans coupure relativement homogène, lorsqu'on allume les deux sources, et un faisceau à coupure nette, lorsque seule l'une des sources est allumée. La coupure est nette car le bord de coupure est focalisé, puisqu'il est positionné au niveau du foyer du réflecteur correspondant. Avec ce premier réflecteur à deux faces de réflexion, il est possible d'utiliser de façon compacte deux sources lumineuses dans ce module. Dans ce cas, une première source lumineuse est positionnée au premier foyer d'une des surfaces de réflexion du premier réflecteur, et une deuxième source lumineuse est positionnée au premier foyer de l'autre surface de réflexion du premier réflecteur. Ainsi, on peut obtenir un faisceau généré par le premier réflecteur avec une coupure de forme environ complémentaire à celle du faisceau généré par le deuxième réflecteur, au moyen d'un premier réflecteur avec deux sources lumineuses et d'un élément optique, tel qu'une lentille, commun aux deux faces réfléchissantes associées aux deux sources lumineuses. On gagne ainsi en compacité. Ceci est particulièrement avantageux lorsque les sources lumineuses sont des diodes électroluminescentes. Cela permet notamment d'utiliser deux sources de moindre puissance, au lieu d'une seule.

Les axes optiques du premier et du deuxième réflecteurs sont notamment orientés globalement dans le même sens. C'est-à-dire que lorsque l'axe optique du premier réflecteur est orienté vers l'avant du véhicule, l'axe optique du deuxième réflecteur est également orienté vers l'avant du véhicule.

Ainsi, par exemple si le premier réflecteur est positionné en haut, lorsqu'il est monté dans un véhicule, il peut générer un faisceau de type feu de croisement ou participant à un feu de croisement, lorsque la première source est allumée. Pour passer en feu route, la deuxième source lumineuse est allumée et le faisceau généré par le deuxième réflecteur vient alors compléter celui du premier réflecteur, pour former un faisceau route.

Préférentiellement, le profil courbe du bord de coupure du second module du dispositif d'éclairage décrit par la revendication 11 est globalement centré sur l'axe optique du module.

Ce module permet lorsque la courbure est convexe vers le haut, le premier réflecteur étant orienté vers le haut, d'obtenir un faisceau avec une coupure supérieure horizontale, à l'exception d'une dépression courbe, ou arrondi, orientée vers le bas.

Ceci permet de superposer ce faisceau avec un faisceau présentant une coupure différente au centre, par exemple une coupure de type coupure oblique d'un faisceau code, sans inhomogénéité due à un léger décalage des coupures au centre des faisceaux.

Préférentiellement, le profil courbe est présent sur les deux surfaces réfléchissantes et opposées de la plieuse.

Préférentiellement, le profil courbe est limité à une partie centrale du cache, le reste étant essentiellement plan.

Selon l'invention, la première face du cache et la deuxième face du cache se rejoignent en une arrête de coupure. Préférentiellement, les seconds foyer du premier et du deuxième réflecteur sont confondus en un second foyer commun, l'arrête de coupure étant positionnée au niveau du second foyer commun.

La coupure réalisée par un tel module a ceci de particulier qu'elle pallie ainsi la perte ou inhomogénéité résultant de l'épaisseur non nulle du cache et de l'arrondi de son bord de coupure. En effet, la coupure du faisceau du premier réflecteur est ainsi pratiquement confondue avec la coupure du faisceau deuxième réflecteur. On peut par exemple obtenir un faisceau route homogène.

Préférentiellement, au moins l'une des première et deuxième faces du cache sont réfléchissantes. On obtient ainsi une meilleure récupération du flux lumineux. En effet les rayons rencontrant la surface réfléchissante du cache vont être renvoyés vers l'avant et participer à la formation du faisceau. Ainsi on obtiendra un faisceau à coupure comme avec un cache sans surface réfléchissante mais plus intense. Par la suite, les caches avec surface réfléchissante seront dénommés plieuse.

Préférentiellement, le cache est un élément mince dont le profil complexe va en décroissant depuis le bord de coupure vers l'arrière du module de sorte à former une surface complexe.

Préférentiellement, la surface complexe correspond à une bande mince centrée de la plieuse.

Préférentiellement, le bord de coupure a un profil essentiellement droit lorsqu'il est projeté dans le plan général de la plieuse.

Préférentiellement, la première source lumineuse comprend une diode électroluminescente, ou LED, émettant dans une direction globale orientée vers le premier réflecteur, et la deuxième source lumineuse comprend une LED émettant dans une direction globale orientée vers le deuxième réflecteur. Les LEDs comprennent un substrat supportant un élément semi-conducteur, qui génère la lumière lorsqu'il est alimenté en courrant électrique. Les LEDs émettent généralement un cône de lumière orienté d'un côté du demi-plan contenant le substrat, côté étant celui où est situé l'élément semi-conducteur. L'axe de ce cône correspond à la direction globale d'émission de la LED.

Selon un mode de réalisation particulièrement avantageux, les sources lumineuses sont portées par le cache, la première source lumineuse sur la première face du cache et la deuxième sur la deuxième face du cache.

L'invention concerne également un dispositif d'éclairage notamment pour véhicule automobile selon la revendication 11.

Ce dispositif permet de minimiser les erreurs dans la partie centrale du faisceau projeté en mode route. De plus, la superposition des faisceaux provenant des différents modules autorise une certaine liberté au niveau de la précision de réglage dans un plan horizontal de par le recouvrement de la partie centrale en ressaut du faisceau du premier module par la partie centrale bombée vers le bas du faisceau du second module.

Selon une variante préférentielle de réalisation de ce dispositif d'éclairage, le premier module d'éclairage comprend une seconde fonction d'éclairage du type route où un faisceau supplémentaire vient compléter le faisceau de la première fonction.

Selon une variante préférentielle de réalisation de ce dispositif d'éclairage, le deuxième module d'éclairage comprend un bord de coupure d'épaisseur constante de sorte que le deuxième réflecteur du deuxième module permet de générer un troisième faisceau présentant une coupure inférieure avec une courbure complémentaire à la courbure de la coupure supérieure du deuxième faisceau.

L'invention concerne également un dispositif d'éclairage notamment pour véhicule automobile comprenant: un premier module d'éclairage comprenant une première fonction d'éclairage du type code avec une coupure essentiellement horizontale du faisceau émis, la coupure présentant un ressaut à sa partie centrale; un second module d'éclairage distinct du premier et assurant une fonction d'éclairage destinée à compléter le faisceau du premier module assurant une fonction d'éclairage du type route, la fonction d'éclairage du second module comprenant une coupure basse telle qu'elle recouvre le faisceau du premier module au moins dans sa partie centrale.

La coupure basse du faisceau du second module peut être assurée par un cache de profil adéquat positionné à proximité du foyer de convergence des rayons provenant du module. Le profil de la coupure est avantageusement essentiellement horizontal avec une partie centrale légèrement bombée vers le bas de sorte à recouvrir le ressaut de la coupure du premier module.

Selon l'invention, chaque face de réflexion du premier réflecteur est comprise dans une portion d'ellipsoïde, les deux portions d'ellipsoïdes étant sécantes selon une ligne de séparation séparant les deux faces de réflexions. La forme de cette portion peut ne pas être rigoureusement celle d'un ellipsoïde et être environ ellipsoïde. Avantageusement, les deux faces de réflexion se joignent au niveau de ladite ligne de séparation.

Préférentiellement, les axes optiques des deux faces de réflexion font entre eux un angle compris entre 20 et 40 degrés, préférentiellement entre 25 et 37 degrés, notamment 31 ou 35 degrés. Ces valeurs permettent d'améliorer la quantité de lumière focalisée par les réflecteurs.

Préférentiellement, une première diode électroluminescente est positionnée au premier foyer d'une des faces de réflexions et une deuxième diode électroluminescente est positionnée au premier foyer de l'autre face de réflexions. Selon un exemple de réalisation, chaque diode électroluminescente comprend un axe de référence. Préférentiellement, les axes de référence des diodes électroluminescentes faisant entre eux un angle de compris entre 20 et 30 degrés. Cet intervalle de valeur permet plus de liberté dans le positionnement des LEDs. Cela permet avantageusement que dans l'unité d'éclairage, ces axes de référence des diodes électroluminescentes font entre eux un angle différent de l'angle que font entre eux les axes optiques des faces de réflexions du premier réflecteur. Par exemple, cet angle entre les axes de référence des LEDs peut être de 26 degrés alors que celui entre les axes optiques des faces de réflexion du premier réflecteur est de 31 ou 35 degrés. Les axes de références peuvent correspondre pour ces LEDs à l'axe passant par la LED correspondante et perpendiculaire à l'un des grands côtés de la surface émettrice de la LED, cette surface émettrice étant rectangulaire.

Avantageusement, les surfaces d'émission de lumière des diodes électroluminescentes sont sensiblement dans un plan passant par l'axe optique de l'unité d'éclairage. Préférentiellement leur centre est dans le plan passant par l'axe optique de l'unité d'éclairage, correspondant généralement à l'axe optique de la lentille.

Avantageusement, le deuxième réflecteur du module comprend une diode électroluminescente, située au premier foyer du deuxième réflecteur et située en dessous de l'axe optique, notamment à 11 mm en dessous de l'axe optique.

Dans la présente invention, préférentiellement, les propriétés réfléchissantes des surfaces réfléchissantes sont conférées par un revêtement en matériau réfléchissant déposé sur une pièce conférant la forme recherchée au réflecteur. Par exemple, par aluminage d'un réflecteur de forme globalement elliptique.

D'autres caractéristiques et avantages de l'invention apparaîtrons ci-après dans la description détaillée des modes de réalisation de l'invention, donnés à titre indicatif et nullement limitatif.

Dans les figures suivantes :
La figure 1 est une vue schématique en perspective d'un module d'éclairage avec une plieuse présentant un bord de coupure pour conférer au faisceau émis une coupure de type code, encore appelé feu de croisement.
La figure 2 est une vue schématique en perspective selon un autre angle du module de la figure 1.
La figure 3 est une vue en perspective du bord de coupure de la plieuse du module des figures 1 et 2.
La figure 4 est une vue en coupe d'un module d'éclairage comme celui des figures 1 et 2 ou encore des figures 6 et 7.
La figure 5 illustre l'empreinte des faisceaux provenant des réflecteurs supérieurs et inférieurs, respectivement, du module des figures 1 et 2.
La figure 6 est une vue schématique en perspective d'un module d'éclairage qui n'est pas conforme à l'invention.
La figure 7 est une vue schématique en perspective selon un autre angle du module de la figure 6.
La figure 8 est une vue en perspective de la plieuse du module des figures 6 et 7.
La figure 9 illustre l'empreinte des faisceaux provenant des réflecteurs supérieurs et inférieurs, respectivement, du module des figures 6 et 7.
La figure 10 illustre la superposition des faisceaux provenant des réflecteurs supérieurs et inférieurs du module selon les figures 1 et 2 et du module selon les figures 6 et 7.
La figure 11 illustre par des courbes isolux l'enregistrement à une distance de 25 mètres des faisceaux des réflecteurs inférieur (a) et supérieur (b) et leur superposition (c) du module selon les figures 1 et 2 ainsi que des faisceaux des réflecteurs inférieur (d) et supérieur (e) et leur superposition (f) du module selon les figures 6 et 7. La partie (g) de la figure 11 illustre la superposition des faisceaux complets (c) et (f) des deux modules.
La figure 12 illustre une unité d'éclairage selon la présente invention.

Les modes de réalisation de l'invention sont illustrés dans les figures et décrits ci-après par rapport à une position de montage du dispositif dans un véhicule en qualité de projecteur. Ce type d'application bien que prépondérant n'est pas limitatif si bien que les termes employés tels que « horizontal », « vertical », « haut », « bas », « supérieur(e) », « inférieur(e) » par exemple, en vue de décrire les positions des différents éléments ne sont pas absolus mais plutôt à interpréter de manière relative décrivant les positions des éléments par rapport à leur disposition sur les figures. Les dispositifs d'éclairage décrits pourraient être montés dans d'autres positions et/ou pour d'autres applications. De plus, les positions relatives des différents éléments optiques tels que les sources lumineuses, les réflecteurs et les lentilles exprimées pour la simplicité de compréhension par alignement des axes optiques et/ou correspondance des foyers respectifs ne sont pas à interpréter de manière exacte dans la mesure où de légères variations sont envisageables voire souhaitables en vue, entre autres, de corriger le caractère non parfait et certaines aberrations optiques des éléments optiques ou d'obtenir certains effets supplémentaires. Les plieuses représentées à certaines figures de la demande ont été volontairement grossies pour des raisons de clarté d'exposé.

La figure 1 est une vue schématique en perspective d'un module d'éclairage de projecteur de véhicule automobile. Le module d'éclairage 1 comprend un premier réflecteur supérieur 2 demi-plan constitué d'une double surface concave réfléchissante. Chacune de ces surfaces 2a et 2b est une surface de révolution d'une section d'ellipse autour d'un axe de symétrie. Ces deux surfaces sont en intersection dans le plan médian vertical du module 1, formant ainsi un réflecteur supérieur en forme de double bulbe. Les deux axes de révolution ou de symétrie 30 et 31 des surfaces, respectivement 2b et 2a, du réflecteur sont en intersection de sorte à ce que les faisceaux réfléchis par ces surfaces convergent. Une source lumineuse 5, 6 du type à diode électroluminescente ou encore LED est localisée approximativement au premier foyer de chaque surface 2b, 2a formant le réflecteur supérieur 2. Etant donnée la symétrie de révolution de ces surfaces, le premier foyer de chaque surface est localisé sur l'axe de révolution. Les seconds foyers des surfaces sont également situés sur les axes de révolution respectifs. Les surfaces 2a et 2b sont orientées de sorte à ce que ces seconds foyers se correspondent au point d'intersection 13 des deux axes.

Le module 1 comprend également un réflecteur inférieur 3 également demi-plan constitué d'une surface réfléchissante concave décrite, tout comme pour chacune des les doubles surfaces du réflecteur supérieur, par une section d'ellipse en rotation autour d'un axe de rotation 32 ou de symétrie. Une source lumineuse 7 également du type LED est positionnée au niveau du premier foyer du réflecteur inférieur. Le réflecteur est dimensionné et agencée par rapport au réflecteur supérieur de sorte à ce que son second foyer corresponde au second foyer du réflecteur supérieur.

L'axe optique principal 4 du module 1 passe dans la plan qui contient les axes de symétrie 30, 31 des surfaces de réflexion 2b et 2a du premier réflecteur 2.

Il est à noter que les surfaces internes réfléchissantes des réflecteurs peut ne pas être parfaitement elliptique et avoir un ou plusieurs profils spécifiques ou complexes en vue d'optimiser la répartition lumineuse dans le faisceau d'éclairage. Ceci peut impliquer que les surfaces 2a et 2b du premier réflecteur 2 ou la surface du deuxième réflecteur 3 ne soient pas parfaitement symétrique en révolution.

Une interface essentiellement plane est prévue entre le premier réflecteur 2 et le deuxième réflecteur 3, afin d'assurer la liaison entre eux et également afin de supporter les sources lumineuses 5, 6 et 7. Ces sources lumineuses sont prévues pour émettre dans un demi-plan, les sources 5 et 6 dans un demi-plan supérieur et la source 7 dans un demi-plan inférieur.

Ce type de source lumineuse a la particularité d'être particulièrement compact au point de pouvoir être assimilée d'une manière approximative à une source ponctuelle. D'autres types de source lumineuse connus peuvent cependant également être considérés.

Les rayons lumineux émanant des sources lumineuses assimilées grossièrement à des sources ponctuelles sont réfléchis par les surfaces réfléchissantes des réflecteurs 2 et 3 et convergent tous vers le second foyer commun 13 des réflecteur. Dans la réalité, les sources lumineuses ne sont pas ponctuelles et la forme des surfaces réfléchissantes ne sont pas nécessairement parfaitement elliptiques si bien que les rayons réfléchis ne convergent pas tous vers le second foyer 13 mais plutôt vers une zone proche du second foyer 13.

Un élément optique 8 réfléchissant communément appelé « plieuse » est disposé sur l'axe optique 4 et avec son bord avant dit « bord de coupure » 9 à proximité du second foyer 13. Cette plieuse mince 8 et essentiellement plane comprend une surface réfléchissante supérieure et une surface réfléchissante inférieure. De la sorte, les rayons lumineux émanant des réflecteurs 2 et 3 convergeant vers le second foyer 13 et qui rencontrent une surface de la plieuse 8 sont réfléchis.

Une lentille 20 est prévue sur le chemin optique du dispositif. Cette lentille du type plan convexe a son foyer correspondant au second foyer 13 des réflecteurs et son axe optique confondu avec l'axe optique 4 du module de sorte que les rayons lumineux provenant du foyer 13 soient transmis essentiellement parallèlement à l'axe optique 4. D'autres types de lentille convergente sont envisageables, comme par exemple une lentille biconvexe ou encore du type ménisque convergent. Un réflecteur du type miroir paraboloïdal est également envisageable. Dans ce cas, son axe optique serait essentiellement perpendiculaire ou à tout le moins sécant à l'axe 4 et son foyer serait approximativement confondu avec le foyer 13. Un tel réflecteur réfléchirait alors les rayons lumineux dans une direction essentiellement parallèle à son axe optique, c'est-à-dire perpendiculairement à l'axe optique 4 ou selon un axe sécant avec celui-ci.

La figure 2 est une autre vue schématique du module de la figure 1 selon un angle différent. Cette vue illustre l'inclinaison du réflecteur supérieur 2 par rapport au réflecteur inférieur 3. Comme vu précédemment les axes de révolution des surfaces 2a et 2b du réflecteur supérieur, ainsi que l'axe optique général 4 du module sont coplanaires. En revanche, l'axe de révolution du réflecteur inférieur 3 forme un angle α avec l'axe avec l'axe optique général 4 du module 1. Cet angle est assez faible, typiquement quelques degrés et est essentiellement dû au fait que la plieuse idéalement infiniment mince a en fait une certaine épaisseur. La plieuse présente en fait une section en triangle dans un plan médian longitudinal et vertical.

La plieuse est mieux représentée à la figure 3 qui est une vue en perspective agrandie du bord de coupe de celle-ci. La plieuse 8 a une épaisseur finie et croissante depuis le bord de coupure 9 vers l'arrière de celle-ci. Le bord de coupure 9 présente un ressaut 12 approximativement à sa partie centrale, c'est-à-dire la partie positionnée au niveau de l'axe optique 4. La surface supérieure et la surface inférieure de part et d'autres de ce ressaut 12 sont essentiellement planes. Le ressaut constitue ainsi une discontinuité du profil du bord de coupure. Le bord de coupure 11 du côté droit lorsque l'on regarde depuis les réflecteurs vers la lentille, c'est-à-dire le côté gauche sur la représentation à la figure 3 est légèrement surélevé par rapport au côté opposé 11'. La coupure opérée par la plieuse occultera donc davantage de rayons provenant des parties droites des réflecteurs, c'est-à-dire les rayons qui vont ensuite former la partie gauche du faisceau projeté par la lentille 20. Cette partie gauche présentera ainsi une coupure plus basse que la partie droite du faisceau, le ressaut créant une portion oblique. Ceci permet d'obtenir une coupure de type code comme représenté en figure 5.

La figure 4 est une vue schématique en plan et en coupe selon un plan médian du module des figures 1 et 2. Cette figure a pour objectif d'illustrer le rôle de la plieuse et de la coupure qu'elle opère. Une des sources lumineuses supérieure 5 ou 6 y est représentée ainsi que le profil de la surface réfléchissante correspondante. Il s'agit donc sur cette partie d'une coupe selon un plan médian longitudinal d'une des surfaces réfléchissantes 2a, 2b, formant le réflecteur supérieur 2. La source lumineuse inférieure 7 y est également représentée ainsi que le profil de la surface réfléchissante correspondante du réflecteur inférieur 3. La plieuse 8 à section en forme de coin y est également représentée.

Le rayon lumineux 15 émis depuis le premier foyer du premier réflecteur par la source lumineuse supérieure 5 ou 6 est réfléchi par la surface réfléchissante du réflecteur supérieur vers le second foyer 13. La source lumineuse n'étant pas ponctuelle, elle émet également des rayons lumineux légèrement désaxés (représentés en pointillé) qui après réflexion par la surface réfléchissante ne convergeront pas exactement vers le second foyer 13. Ainsi, certains rayons passeront par le foyer et seront réfractés par la lentille 20 parallèlement à l'axe optique globale 4. Ces rayons correspondront à la coupure supérieure du faisceau inférieur 17 émis par le module 1 et représenté en figure 5. D'autres rayons passent devant le bord de coupure 9 et se dirigent vers la moitié inférieure de la lentille. Comme ils passent au-dessus du foyer 13, la lentille 20 les réfractera vers le bas. Ces rayons correspondront donc à la partie du faisceau inférieur 17 située en dessous de la coupure. D'autres rayons rencontrent la surface supérieure réfléchissante de la plieuse et sont réfléchis vers la moitié supérieure de la lentille. Ces rayons passant donc également au-dessus du foyer 13, la lentille 20 les réfractera également vers le bas. Ces rayons complèteront donc la partie du faisceau inférieur 17 située en dessous de la coupure. C'est donc la position du bord de coupure qui est déterminante pour la coupure ou limite supérieure du faisceau.

Les sources lumineuses supérieures 5 et 6 associées au réflecteur supérieur 2 assurent la fonction d'éclairage du type code, c'est-à-dire une fonction d'éclairage avec une coupure supérieure du faisceau projeté. L'empreinte 17 simplifiée de ce faisceau d'éclairage inférieur est représentée à la figure 5 (cette empreinte est typiquement une projection à 25 mètres du faisceau). L'axe H-H correspond à l'axe horizontal et l'axe V-V correspond à l'axe vertical. Cette empreinte comporte bien une coupure généralement horizontale avec toutefois un ressaut ou marche généré par le ressaut 12 du bord de coupure 11 de la plieuse 8. Ce profil de coupure est requis de manière légale afin de limiter l'éblouissement des conducteurs venant en contre-sens.

La source lumineuse inférieure 7 et le réflecteur inférieur 3 fonctionne de manière inversée par rapport à la combinaison du réflecteur supérieur 2 et des sources 5 et 6. Ainsi, un rayon lumineux 14 émis depuis le premier foyer du réflecteur inférieur 3 par la source lumineuse inférieure 7 est réfléchi par la surface réfléchissante du réflecteur inférieur 3 vers le second foyer 13. Certains rayons passeront par le foyer 13 et seront réfractés par la lentille 20 parallèlement à l'axe optique global 4. Ces rayons correspondront à la coupure inférieure du faisceau supérieur 16 émis par le module 1, représenté en figure 5. D'autres rayons passent, pour certains devant le bord de coupure 9 pour atteindre la partie supérieure de la lentille 20, et pour d'autres, rencontrent la surface inférieure réfléchissante de la plieuse 8 et sont réfléchis vers la moitié inférieure de la lentille. Ces rayons passent donc au-dessous du foyer 13 et la lentille 20 les réfractera vers le haut ; ils correspondent à la partie du faisceau supérieur 16 situé au-dessus de la coupure inférieure.

La source lumineuse inférieure 7 assure la fonction d'éclairage du type route en combinaison avec les sources lumineuses supérieures 5 et 6. Le bords de coupure 9 a une épaisseur constante. Ainsi, l'empreinte 16 du faisceau supérieure et l'empreinte 17 du faisceau inférieure sont complémentaires. On obtient, en allumant les sources lumineuses 5, 6 et 7 un faisceau de type route. En raison de l'épaisseur non nulle de la plieuse au niveau du bord de coupure, une zone de plus faible éclairage est présente à la frontière entre les deux profils de coupure. Il ne s'agit pas de zone noire mais plutôt de zone à plus faible éclairage.

Un autre module d'éclairage 100 similaire à celui des figures 1 et 2 est illustré aux figures 6 et 7. Il est très similaire au module 1 mais s'en distingue essentiellement en ce qu'il comporte une seule source lumineuse supérieure 105, en ce que la plieuse 108 comporte une surface complexe, et en ce que le réflecteur supérieur 102 comporte une seule surface réfléchissante d'axe de rotation confondu avec l'axe optique général 104 du module 100. La présence d'une seule source lumineuse associée au réflecteur supérieur fait que l'éclairage de ce module est plus faible que celui du module 1 des figures 1 et 2. Il est conçu pour être utilisé en combinaison avec le module 1 afin d'assurer un complément d'éclairage. Une source lumineuse inférieure 107 est associée au réflecteur inférieur 103.

La plieuse 108 est mieux illustrée à la figure 8. Elle est légèrement bombée vers le haut au niveau du bord de coupure. Elle présente une surface complexe sur des deux faces supérieures et inférieures. Vue de face depuis la lentille 120, la plieuse présente un profil bombé vers le haut, approximativement centré sur l'axe optique et symétrique, au niveau de bord de coupure. Le bord de coupure est situé au niveau du foyer 113, qui correspond au second foyer du réflecteur supérieur 102 et du réflecteur inférieur 103. Ce profil bombé va en diminuant depuis le bord de coupure 109 vers l'arrière de la plieuse. La partie arrière de la plieuse est ainsi essentiellement plane. La largeur de la bande bombée correspond à moins d'un tiers, préférentiellement moins d'un quart, de la largeur totale de la plieuse. Le bord de coupure 109 présente cependant un profil généralement rectiligne vu d'en haut.

La figure 4 s'applique également au module des figures 6 et 7. Elle est une vue en coupe selon un plan médian vertical longitudinal du module d'éclairage 100 et illustre le rôle de la plieuse par rapport aux rayons lumineux provenant des deux sources lumineuses 105 et 107.

Les empreintes des faisceaux projetés par le module 100 et émanant des deux sources lumineuses 105 et 107 sont illustrées de manière simplifiée à la figure 9. L'axe H-H correspond à l'axe horizontal et l'axe V-V correspond à l'axe vertical.

L'empreinte du faisceau inférieur 117 est celle de la source lumineuse supérieure 105 associée au réflecteur supérieur 102. On y observe bien une coupure essentiellement horizontale légèrement sous la ligne d'horizon. On observe également la partie bombée vers le bas dans la partie centrale du faisceau. Elle correspond à la forme complexe de la plieuse 108 au niveau du bord de coupure 109. La surface supérieure réfléchissante de la plieuse 108 au niveau du bord de coupure est plus haute que le reste de la surface et provoque donc une coupure plus basse en correspondance avec le profil bombé. Le point central du bord de coupure centré sur l'axe optique du module est le plus élevé et provoque ainsi une coupure maximale vers la bas correspondant à l'intersection du bord de coupure de l'empreinte 117 avec l'axe vertical V-V.

L'empreinte 116 est celle de la source lumineuse inférieure 107 associée au réflecteur inférieur 103. On observe également la partie bombée vers le bas dans la partie centrale de la coupure de l'empreinte 116 du faisceau supérieur. Elle correspond à la forme complexe de la plieuse 108 au niveau du bord de coupure 109, d'épaisseur constante. Le point central du bord de coupure centré sur l'axe optique du module est le plus élevé et provoque ainsi une coupure minimale vers la bas correspondant à l'intersection du bord de coupure de l'empreinte 116 avec l'axe vertical V-V.. L'association du réflecteur inférieur 103 et de la source lumineuse inférieure 107, selon le même principe que le réflecteur inférieur 3 et la source lumineuse 7 du module 1, génèrent ainsi le faisceau supérieur 116 avec une coupure inférieure.

La figure 10 illustre la superposition des différents faisceaux des deux modules 1 et 100 dans la partie centrale du faisceau projeté. C'est effectivement la partie centrale la plus importante pour la qualité de vision du conducteur du véhicule. Les coupures respectives des faisceaux du module d'éclairage à plieuse du premier module 1 sont illustrées en trait plein. Les coupures respectives des faisceaux du type code et du type route complémentaire du module d'éclairage à plieuse à surface complexe, le deuxième module 100, sont illustrées en trait pointillé. Il est à noter que ces coupures sont très schématisées pour des raisons de clarté d'exposé de l'invention. De plus, la zone comprise entre les coupures correspondantes des empreintes inférieures et des empreintes supérieures d'un module d'éclairage n'est pas totalement absente d'éclairage. La zone en question présente cependant à tout le moins une irrégularité ou inhomogénéité d'éclairage qui est particulièrement gênante dans la partie centrale. La présence du faisceau 117 de moindre puissance (une seule source lumineuse pour le module à plieuse complexe contre deux pour le module à plieuse avec le ressaut 12) constitue un renforcement du faisceau 17 tout en respectant la coupure en escalier requise par la législation. La superposition des faisceaux 17 et 117 constitue la fonction code du dispositif comprenant un module selon les figures 1 et 2 et un module selon les figures 6 et 7. La fonction d'éclairage du type route est assurée par la superposition des faisceaux 17, 117, 16 et 116. On observe à la figure 10 que le faisceau 116 potentiellement de puissance similaire au faisceau 16 vient le compléter tout en couvrant la partie centrale de la zone d'inhomogénéité. Il en résulte une fonction route améliorée du point de vue homogénéité du faisceau, en particulier dans la partie centrale. De plus, la forme bombée de la coupure induite par la plieuse à surface complexe est choisie suffisamment large pour couvrir la partie centrale importante pour la qualité de vision du conducteur. Le fait que cette partie bombée recouvre suffisamment la partie centrale en escalier des faisceaux du premier module procure une certaine liberté de réglage des deux modules l'un par rapport à l'autre au niveau de la convergence de leurs faisceaux.

Il est à noter que d'autres niveaux de puissances des faisceaux peuvent être considérés. Le choix d'un module à trois sources lumineuses pour la plieuse à ressaut et un module à deux sources lumineuses pour la plieuse à surface complexe est purement à titre d'exemple. Par exemple, le module à plieuse à ressaut pourrait être à deux sources lumineuses. On pourrait également combiner un module à plieuse à ressaut avec deux modules à plieuses complexes.

La figure 11 illustre par des courbes isolux la luminosité des différents faisceaux projetés à 25 mètres. Le faisceau (b) correspond au faisceau de type code du réflecteur supérieur 2 du premier module 1. Il correspond à l'empreinte 17 de la figure 5. Le faisceau (a) correspond au faisceau complémentaire du réflecteur inférieur 3 du premier module 1. Il correspond à l'empreinte 16 de la figure 5. Le faisceau (c) correspond à la superposition des deux faisceaux.

Le faisceau (e) correspond au faisceau inférieur du réflecteur supérieur 102 du deuxième module 100, soit l'empreinte 117 en figure 9. Le faisceau (d) correspond au faisceau supérieur du réflecteur inférieur 103 du deuxième module 100, soit l'empreinte 116 en figure 9. Le faisceau (f) correspond à la superposition des deux faisceaux (e) et (d). Le faisceau (g) correspond à la superposition des faisceaux combinés (c) et (f) des deux modules d'éclairage 1 et 100. Ce faisceau (g) correspond à un faisceau route. On constate que les irrégularités d'éclairage sont corrigées par la conjonction des faisceaux des deux modules. La courbure arrondie vers le bas de la coupure inférieure du faisceau (d), c'est-à-dire correspondant au réflecteur inférieur 103 du deuxième module 100, permet de renforcer l'éclairage dans la zone centrale en faisceau route.

Il est à noter que pour obtenir un feu de croisement, ou code, seules les sources lumineuses supérieures 105 et 5 et 6 sont allumées. Les faisceaux (b) et (e) sont alors superposés. Du faites de la coupure courbe vers le bas pour le faisceau (e) du réflecteur supérieur 102 du deuxième module, il n'y a pas de problème d'alignement des coupures dans la zone centrale du faisceau de croisement.

La figure 12 illustre une unité d'éclairage 202 pour générer un faisceau lumineux à coupure, notamment pour un feu de croisement pour véhicule automobile, cette unité d'éclairage comprenant :
- un premier réflecteur 2 comprenant au moins deux faces de réflexion 2a et 2b, chacune présentant un premier foyer F1 et F2 et un deuxième foyer 13 alignés sur un axe optique 31, 30, chaque face étant apte à réfléchir les rayons lumineux partant de son premier foyer F1 et F2 vers son second foyer 13, les axes optiques 31, 30 des deux faces de réflexion 2a et 2b étant en intersection au niveau de leurs seconds foyers 13 ;
- un cache 8 agencé pour créer une coupure dans le faisceau lumineux généré par ladite unité d'éclairage ;
- un élément optique 20 comprenant un premier foyer FL situé sur le bord de coupure 9 du cache,
les faces de réflexion 2a et 2b du premier réflecteur, le cache 8 et l'élément optique 20 étant agencés de manière à permettre la génération d'un faisceau lumineux à coupure.

L'élément optique 20 de l'unité d'éclairage 202 est une lentille convergente, admettant un foyer FL positionné au niveau du bord de coupure du cache.

Les axes optiques 31, 30 des deux faces de réflexion 2a et 2b du premier réflecteur 2 font entre eux un angle α compris entre 20 et 40 degrés, préférentiellement entre 25 et 37 degrés, notamment 31 ou 35 degrés.

Chaque face de réflexion 2a et 2b du premier réflecteur 2 est comprise dans une portion d'ellipsoïde, les deux portions d'ellipsoïdes étant sécantes selon une ligne de séparation 2c séparant les deux faces de réflexions. La forme de cette portion peut ne pas être rigoureusement celle d'un ellipsoïde et être environ ellipsoïde. Avantageusement, les deux faces de réflexion 2a et 2b se joignent au niveau de ladite ligne de séparation 2c.

Deux diodes électroluminescentes 6 et 5 sont positionnées aux premiers foyers de chacune des faces de réflexions 2a et 2b. Chaque diode électroluminescente 5, 6, comprend un axe de référence 5a, 6a, ces axes de référence des diodes électroluminescentes faisant entre eux un angle β, différent de l'angle α que font entre eux les axes optiques 31, 30 des faces de réflexions 2a et 2b du premier réflecteur 2. Dans cet exemple, les axes de références 5a et 6a correspondent pour ces LEDs 5 et 6 à l'axe passant par la LED correspondante et perpendiculaire à l'un des grands côtés 5b, 6b de la surface émettrice de la LED, cette surface émettrice étant rectangulaire.

Cette unité d'éclairage peut être utilisée dans un module précédemment décrit. On peut ainsi avoir un module d'éclairage 1 selon le premier objet de l'invention, illustré en figures 1 à 4, dans lequel le premier réflecteur 2, le cache 8 et l'élément optique 20 sont une unité d'éclairage 202 telle que précédemment décrit. Avantageusement, le deuxième réflecteur 3 de ce module 1 comprend une diode électroluminescente 7, située au premier foyer du deuxième réflecteur 3 et située en dessous de l'axe optique 4 du module, notamment à 11 mm en dessous de l'axe optique.

## Revendications

1. Module d'éclairage (1) notamment pour véhicule automobile comprenant
- un premier réflecteur concave (2) comprenant au moins un premier et un second foyers alignés sur un axe optique du premier réflecteur, de manière à ce qu'une majorité de rayons lumineux partant de ce premier foyer et réfléchis par le premier réflecteur (2) converge vers ce second foyer (13) ;
- un deuxième réflecteur concave (3) et comprenant au moins un premier et un second foyers alignés sur un axe optique du deuxième réflecteur (3), de manière à ce qu'une majorité de rayons lumineux partant de ce premier foyer et réfléchis par le deuxième réflecteur (3) converge vers ce second foyer (13), le premier (2) et le deuxième (3) réflecteurs présentant un pourtour tronqué de manière à ce que, la face réfléchissante du premier réflecteur (2) soit orientée vers celle du deuxième réflecteur (3) ;
- un cache (8) disposé dans un plan environ entre le premier (2) et le deuxième (3) réflecteurs, ledit cache ayant une première face en vis-à-vis de la surface réfléchissante du premier réflecteur (2) et une deuxième face en vis-à-vis de la surface réfléchissante du deuxième réflecteur (3), ledit cache comprenant un bord de coupure (9) joignant sa première et sa deuxième face;
- un élément optique (20) comprenant un premier foyer (FL) situé dans un plan perpendiculaire à l'axe optique du module et passant par le bord de coupure ; ledit bord de coupure (9) étant situé au niveau du second foyer (13) du premier réflecteur et au niveau du second foyer (13) du deuxième réflecteur, ledit module étant **caractérisé en ce que** le premier réflecteur (2) du module (1) comprend deux surfaces de réflexion en intersection (2a et 2b), chacune étant une surface de révolution décrite par une ellipse dans un demi-plan présentant un premier et un second foyers (F1 et F2) alignés sur un axe optique (31, 30), les axes optiques (31, 30) des deux surfaces de révolution (2a et 2b) étant en intersection au niveau de leur second foyer (13),
et **en ce que** le module d'éclairage (1) comprend une première source lumineuse (5) située au premier foyer (F1) d'une des surfaces de réflexion (2a) du premier réflecteur (2), une autre source lumineuse (6) positionnée au premier foyer (F2) de l'autre surface de réflexion (2b) du premier réflecteur, et une deuxième source lumineuse (7) située approximativement au premier foyer du deuxième réflecteur (3), la première source lumineuse n'éclairant qu'en direction du premier réflecteur et la deuxième source lumineuse n'éclairant qu'en direction du deuxième réflecteur.

2. Module selon la revendication précédente, **caractérisé en ce que** les seconds foyers du premier (2) et du deuxième (3) réflecteurs sont confondus en un second foyer commun (13), le bord de coupure (9) étant positionné au niveau du second foyer commun.

3. Module selon l'une des revendications précédentes, **caractérisé en ce que** au moins l'une des première et deuxième faces du cache (8) sont réfléchissantes.

4. Module selon l'une des revendications précédentes, **caractérisé en ce que** la première source lumineuse (5) comprend une LED émettant dans une direction globale orientée vers le premier réflecteur (2), et **en ce que** la deuxième source lumineuse (7) comprend une LED émettant dans une direction globale orientée vers le deuxième réflecteur (3).

5. Module selon l'une des revendications précédentes, **caractérisé en ce que** les sources lumineuses (5, 6, 7) sont portées par le cache (8), la première source lumineuse (5) sur la première face du cache et la deuxième (7) sur la deuxième face du cache.

6. Module d'éclairage selon la revendication 1, dans lequel le premier réflecteur (2), le cache (8) et l'élément optique (20) sont pour générer un faisceau lumineux à coupure, notamment pour un feu de croisement pour véhicule automobile, dans lequel :
- chaque face de réflexion (2a et 2b) est apte à réfléchir les rayons lumineux partant de son premier foyer (F1 et F2) vers son second foyer (13);
- le cache (8) est agencé pour créer une coupure dans le faisceau lumineux généré par ledit module d'éclairage ;
- le premier foyer (FL) de l'élément optique (20) est situé sur le bord de coupure (9) du cache,
les faces de réflexion du premier réflecteur, le cache et l'élément optique étant agencés de manière à permettre la génération d'un faisceau lumineux à coupure.

7. Module d'éclairage selon la revendication 6, dans lequel les axes optiques (31, 30) des deux faces de réflexion (2a et 2b) du premier réflecteur (2) font entre eux un angle (α) compris entre 20 et 40 degrés, préférentiellement entre 25 et 37 degrés, notamment 31 ou 35 degrés.

8. Module d'éclairage selon l'une des revendications 6 à 7, **caractérisé en ce que** les sources lumineuses (5, 6, 7) sont des diodes électroluminescentes.

9. Module d'éclairage selon les revendications 7 et 8 prises en combinaison, dans lequel ladite première source lumineuse (5) et ladite autre source lumineuse (6) comprennent chacune un axe de référence (5a, 6a), ces axes de référence de ces diodes électroluminescentes faisant entre eux un angle (β) différent de l'angle de l'angle (α) que font entre eux les axes optiques (30, 31) des faces de réflexions (2b et 2a) du premier réflecteur (2).

10. Module d'éclairage selon l'une des revendications 6 à 9 lorsque prise en combinaison avec la revendication 8, dans lequel dans le deuxième réflecteur (3), la diode électroluminescente (7), située au premier foyer du deuxième réflecteur (3), est située en dessous de l'axe optique (4), notamment à 11 mm en dessous de l'axe optique.

11. Dispositif d'éclairage notamment pour véhicule automobile comprenant :
- un premier module d'éclairage (1) selon l'une des revendications précédentes et comprenant une première fonction d'éclairage du type code, le bord de coupure (9) dudit premier module présente deux parties droites (11, 11') décalées l'une par rapport à l'autre par un ressaut (12) situé en partie centrale de ce bord de coupure (9), pour former, en association avec les rayons réfléchis (15) par le premier réflecteur (2) du premier module, un premier faisceau (17) de type code présentant une portion de coupure oblique ;
- un second module d'éclairage (100), les premier (1) et second modules étant disposés l'un à côté de l'autre de sorte à ce que leurs faisceaux convergent, dans lequel le second module d'éclairage (100) comprend :
- un premier réflecteur concave (102) comprenant au moins un premier et un second foyers alignés sur un axe optique de ce premier réflecteur, de manière à ce qu'une majorité de rayons lumineux partant de ce premier foyer et réfléchis par ce premier réflecteur (102) converge vers ce second foyer (113) ;
- un deuxième réflecteur concave (103) et comprenant au moins un premier et un second foyers alignés sur un axe optique de ce deuxième réflecteur (103), de manière à ce qu'une majorité de rayons lumineux partant de ce premier foyer et réfléchis par le deuxième réflecteur (103) converge vers ce second foyer (113), le premier (102) et le deuxième (103) réflecteurs du second module présentant un pourtour tronqué de manière à ce que, la face réfléchissante de ce premier réflecteur (102) soit orientée vers celle de ce deuxième réflecteur (103) ;
- un cache (108) disposé dans un plan environ entre le premier (102) et le deuxième (103) réflecteurs du second module, ce cache-ci ayant une première face en vis-à-vis de la surface réfléchissante du premier réflecteur (102) du second module et une deuxième face en vis-à-vis de la surface réfléchissante du deuxième réflecteur (103) du second module, ce cache-ci comprenant un bord de coupure (109) joignant sa première et sa deuxième face;
- un élément optique (120) comprenant un premier foyer (FL) situé dans un plan perpendiculaire à l'axe optique du second module et passant par le bord de coupure de ce dernier;
ledit bord de coupure (9, 109) du second module étant situé au niveau du second foyer (113) du premier réflecteur du second module et au niveau du second foyer (113) du deuxième réflecteur du second module, et le cache (108) du second module comprenant au moins au niveau de son bord de coupure (109) un profil courbe dans ledit plan perpendiculaire, de sorte à influencer de manière correspondante la coupure d'un faisceau provenant de l'un des réflecteurs (103, 102) du second module,
le second module d'éclairage (100) comprenant une première source lumineuse (105) située approximativement au premier foyer de son premier réflecteur (102) et une seconde source lumineuse (107) située approximativement au premier foyer de son deuxième réflecteur (103), cette première source lumineuse n'éclairant qu'en direction de ce premier réflecteur et cette deuxième source lumineuse n'éclairant qu'en direction ce deuxième réflecteur, et le profil courbe du bord de coupure (109) correspondant étant globalement centré sur l'axe optique (104) du second module, pour former, en association avec les rayons réfléchis (115) par le premier réflecteur (102) du second module, un deuxième faisceau (117) présentant une coupure supérieure avec un profil courbe orienté vers le bas ;
les premier et second modules (1, 100) étant orientés de manière à ce que la portion oblique de la coupure du premier faisceau (17) converge vers le profil courbe du faisceau du deuxième faisceau (117).

12. Dispositif d'éclairage selon la revendication 11, **caractérisé en ce que** le bord de coupure (109) du second module est d'épaisseur constante, de sorte que le deuxième réflecteur (103) du second module permet de générer un troisième faisceau (116) présentant une coupure inférieure avec une courbure complémentaire à la courbure de la coupure supérieure du deuxième faisceau (117).

## Patentansprüche

1. Scheinwerfermodul (1), insbesondere für ein Kraftfahrzeug, umfassend:
- einen ersten konkaven Reflektor (2), der mindestens einen ersten und einen zweiten Brennpunkt umfasst, die an einer optischen Achse des ersten Reflektors so ausgerichtet sind, dass eine Mehrheit der Lichtstrahlen, die von diesem ersten Brennpunkt ausgehen und vom ersten Reflektor (2) reflektiert werden, zu diesem zweiten Brennpunkt (13) konvergiert;
- einen zweiten konkaven Reflektor (3), der mindestens einen ersten und einen zweiten Brennpunkt umfasst, die an einer optischen Achse des zweiten Reflektors (3) so ausgerichtet sind, dass eine Mehrheit der Lichtstrahlen, die von diesem ersten Brennpunkt ausgehen und vom zweiten Reflektor (3) reflektiert werden, zu diesen zweiten Brennpunkt (13) konvergiert, wobei der erste (2) und der zweite (3) Reflektor einen abgeschnittenen Umriss aufweisen, so dass die reflektierende Fläche des ersten Reflektors (2) zu derjenigen des zweiten Reflektors (3) ausgerichtet ist;
- eine Blende (8), die in einer Ebene ungefähr zwischen dem ersten (2) und den zweiten (3) Reflektor angeordnet ist, wobei die Blende eine erste Fläche gegenüber der reflektierenden Oberfläche des ersten Reflektors (2) und eine zweite Fläche gegenüber der reflektierenden Oberfläche des zweiten Reflektors (3) hat, wobei die Blende eine Hell-Dunkel-Kante (9) umfasst, die ihre erste Fläche und ihre zweite Fläche verbindet;
- ein optisches Element (20), das einen ersten Brennpunkt (FL) umfasst, der sich in einer Ebene senkrecht zur optischen Achse des Moduls befindet und über die Hell-Dunkel-Kante verläuft;
wobei sich die Hell-Dunkel-Kante (9) am zweiten Brennpunkt (13) des ersten Reflektors und am zweiten Brennpunkt (13) des ersten Reflektors befindet, wobei das Modul **dadurch gekennzeichnet ist, dass** der erste Reflektor (2) des Moduls (1) zwei sich schneidende Reflexionsoberflächen (2a und 2b) umfasst, wobei jede eine durch eine Ellipse in einer Halbebene beschriebene Rotationsoberfläche ist, die einen ersten und einen zweiten Brennpunkt (F1 und F2) aufweist, die an einer optischen Achse (31, 30) ausgerichtet sind, wobei die optischen Achsen (31, 30) der beiden Rotationsoberflächen (2a und 2b) sich am zweiten Brennpunkt (13) schneiden, und dadurch, dass das Scheinwerfermodul (1) eine erste Lichtquelle (5), die sich am ersten Brennpunkt (F1) einer der Reflexionsoberflächen (2a) des ersten Reflektors (2) befindet, eine andere Lichtquelle (6), die am ersten Brennpunkt (F2) der anderen Reflexionsoberfläche (2b) des ersten Reflektors positioniert ist, und eine zweite Lichtquelle (7) umfasst, die sich ungefähr am ersten Brennpunkt des zweiten Reflektors (3) befindet, wobei die erste Lichtquelle nur in Richtung des ersten Reflektors leuchtet und die zweite Lichtquelle nur in Richtung des zweiten Reflektors leuchtet.

2. Modul nach dem vorhergehenden Anspruch, **dadurch gekennzeichnet, dass** die zweiten Brennpunkte des ersten (2) und des zweiten (3) Reflektors in einem zweiten gemeinsamen Brennpunkt (13) zusammenfallen, wobei die Hell-Dunkel-Kante (9) am zweiten gemeinsamen Brennpunkt positioniert ist.

3. Modul nach einem der vorhergehenden Ansprüche, **dadurch gekennzeichnet, dass** mindestens eine der ersten und der zweiten Fläche der Blende (8) reflektierend ist.

4. Modul nach einem der vorhergehenden Ansprüche, **dadurch gekennzeichnet, dass** die erste Lichtquelle (5) eine LED umfasst, die in einer zum ersten Reflektor (2) ausgerichteten Gesamtrichtung ausstrahlt, und dadurch, dass die zweite Lichtquelle (7) eine LED umfasst, die in einer zum zweiten Reflektor (3) ausgerichteten Gesamtrichtung ausstrahlt.

5. Modul nach einem der vorhergehenden Ansprüche, **dadurch gekennzeichnet, dass** die Lichtquellen (5, 6, 7) durch die Blende (8) getragen werden, die erste Lichtquelle (5) auf der ersten Fläche der Blende und die zweite (7) auf der zweiten Fläche der Blende.

6. Scheinwerfermodul nach Anspruch 1, wobei der erste Reflektor (2), die Blende (8) und das optische Element (20) dazu beschaffen sind, ein Lichtbündel mit Hell-Dunkel-Grenze zu erzeugen, insbesondere für ein Kraftfahrzeug-Abblendlicht, wobei:
- jede Reflexionsfläche (2a und 2b) dazu geeignet ist, von seinem ersten Brennpunkt (F1 und F2) ausgehende Lichtstrahlen zu seinem zweiten Brennpunkt (13) zu reflektieren;
- die Blende (8) dazu eingerichtet ist, eine Hell-Dunkel-Grenze in dem vom Scheinwerfermodul erzeugten Lichtbündel herzustellen;
- der erste Brennpunkt (FL) des optischen Elements (20) sich an der Hell-Dunkel-Kante (9) der Blende befindet, wobei die Reflexionsflächen des ersten Reflektors, die Blende und das optische Element so eingerichtet sind, dass sie die Erzeugung eines Lichtbündels mit Hell-Dunkel-Grenze ermöglichen.

7. Scheinwerfermodul nach Anspruch 6, wobei die optischen Achsen (31, 30) der beiden Reflexionsflächen (2a und 2b) des ersten Reflektors (2) zueinander einen Winkel (α) zwischen 20 und 40 Grad, vorzugsweise zwischen 25 und 37 Grad, insbesondere 31 oder 35 Grad, bilden.

8. Scheinwerfermodul nach einem der Ansprüche 6 bis 7, **dadurch gekennzeichnet, dass** die Lichtquellen (5, 6, 7) Leuchtdioden sind.

9. Scheinwerfermodul nach Anspruch 7 und 8 kombiniert, wobei die erste Lichtquelle (5) und die andere Lichtquelle (6) jeweils eine Bezugsachse (5a, 6a) umfassen, wobei diese Bezugsachsen dieser Leuchtdioden zueinander einen Winkel (β) bilden, der vom Winkel des Winkels (α) verschieden ist, den die optischen Achsen (30, 31) der Reflexionsflächen (2b und 2a) des ersten Reflektors (2) zueinander bilden.

10. Scheinwerfermodul nach einem der Ansprüche 6 bis 9 in Verbindung mit Anspruch 8, wobei sich im zweiten Reflektor (3) die Leuchtdiode (7), die sich am ersten Brennpunkt des zweiten Reflektors (3) befindet, unterhalb der optischen Achse (4) befindet, insbesondere 11 mm unterhalb der optischen Achse.

11. Scheinwerfervorrichtung, insbesondere für ein Kraftfahrzeug, umfassend:
- ein erstes Scheinwerfermodul (1) nach einem der vorhergehenden Ansprüche und umfassend eine erste Beleuchtungsfunktion vom gesetzlichen Typ, wobei die Hell-Dunkel-Kante (9) des ersten Moduls zwei gerade Teile (11, 11') aufweist, die durch einen Vorsprung (12) gegeneinander versetzt sind, der sich im mittleren Teil dieser Hell-Dunkel-Kante (9) befindet, um in Verbindung mit den Strahlen (15), die vom ersten Reflektor (2) des ersten Moduls reflektiert werden, ein erstes Lichtbündel (17) vom gesetzlichen Typ zu bilden, das einen Teil mit schräger Hell-Dunkel-Grenze aufweist;
- ein zweites Scheinwerfermodul (100), wobei das erste (1) und das zweite Modul nebeneinander angebracht sind, so dass ihre Lichtbündel konvergieren, wobei das zweite Scheinwerfermodul (100) umfasst:
- einen ersten konkaven Reflektor (102), der mindestens einen ersten und einen zweiten Brennpunkt umfasst, die an einer optischen Achse dieses ersten Reflektors so ausgerichtet sind, dass eine Mehrheit der Lichtstrahlen, die von diesem ersten Brennpunkt ausgehen und von diesem ersten Reflektor (102) reflektiert werden, zu diesem zweiten Brennpunkt (113) konvergiert;
- einen zweiten konkaven Reflektor (103), der mindestens einen ersten und einen zweiten Brennpunkt umfasst, die an einer optischen Achse dieses zweiten Reflektors (103) so ausgerichtet sind, dass eine Mehrheit der Lichtstrahlen, die von diesem ersten Brennpunkt ausgehen und vom zweiten Reflektor (103) reflektiert werden, zu diesem zweiten Brennpunkt (113) konvergiert, wobei der erste (102) und der zweite (103) Reflektor des zweiten Moduls einen abgeschnittenen Umriss aufweisen, so dass die reflektierende Fläche dieses ersten Reflektors (102) zu derjenigen dieses zweiten Reflektors (103) ausgerichtet ist;
- eine Blende (108), die in einer Ebene ungefähr zwischen dem ersten (102) und den zweiten (103) Reflektor des zweiten Moduls angeordnet ist, wobei diese Blende eine erste Fläche gegenüber der reflektierenden Oberfläche des ersten Reflektors (102) des zweiten Moduls und eine zweite Fläche gegenüber der reflektierenden Oberfläche des zweiten Reflektors (103) des zweiten Moduls hat, wobei diese Blende eine Hell-Dunkel-Kante (109) umfasst, die ihre erste Fläche und ihre zweite Fläche verbindet;
- ein optisches Element (120), das einen ersten Brennpunkt (FL) umfasst, der sich in einer Ebene senkrecht zur optischen Achse des zweiten Moduls befindet und über die Hell-Dunkel-Kante des Letzteren verläuft;
wobei sich die Hell-Dunkel-Kante (9, 109) des zweiten Moduls am zweiten Brennpunkt (113) des ersten Reflektors des zweiten Moduls und am zweiten Brennpunkt (113) des zweiten Reflektors des zweiten Moduls befindet und die Blende (108) des zweiten Moduls mindestens an ihrer Hell-Dunkel-Kante (109) ein gekrümmtes Profil in der senkrechten Ebene umfasst, so dass es auf entsprechende Weise die Hell-Dunkel-Grenze eines Lichtbündels von einem der Reflektoren (103, 102) des zweiten Moduls beeinflusst,
wobei das zweite Scheinwerfermodul (100) eine erste Lichtquelle (105), die sich ungefähr am ersten Brennprunkt seines ersten Reflektors (102) befindet, und eine zweite Lichtquelle (107) umfasst, die sich ungefähr am ersten Brennpunkt seines zweiten Reflektors (103) befindet, wobei diese erste Lichtquelle nur in Richtung dieses ersten Reflektors leuchtet und diese zweite Lichtquelle nur in Richtung dieses zweiten Reflektors leuchtet und das entsprechende gekrümmte Profil der Hell-Dunkel-Kante (109) insgesamt auf der optischen Achse (104) des zweiten Moduls zentriert ist, um in Verbindung mit den vom ersten Reflektor (102) des zweiten Moduls reflektierten Strahlen (115) ein zweites Lichtbündel (117) zu bilden, das eine höhere Hell-Dunkel-Grenze mit einem nach unten gerichteten gekrümmten Profil aufweist; wobei das erste und das zweite Modul (1, 100) so ausgerichtet sind, dass der schräge Teil der Hell-Dunkel-Grenze des ersten Lichtbündels (17) zum gekrümmten Profil des Lichtbündels des zweiten Lichtbündels (117) konvergiert.

12. Scheinwerfervorrichtung nach Anspruch 11, **dadurch gekennzeichnet, dass** die Hell-Dunkel-Kante (109) des zweiten Moduls eine konstante Dicke hat, so dass der zweite Reflektor (103) des zweiten Moduls es ermöglicht, ein drittes Lichtbündel (116) zu erzeugen, das eine niedrigere Hell-Dunkel-Grenze mit einer Krümmung aufweist, die zur Krümmung der höheren Hell-Dunkel-Grenze des zweiten Lichtbündels (117) komplementär ist.

## Claims

1. Lighting module (1) notably for motor vehicles comprising:
- a first concave reflector (2) comprising at least a first and a second focal point aligned on an optical axis of the first reflector, in such a manner that a majority of light rays leaving from this first focal point and reflected by the first reflector (2) converge towards this second focal point (13);
- a second concave reflector (3) comprising at least a first and a second focal point aligned on an optical axis of the second reflector (3), in such a manner that a majority of light rays leaving from this first focal point and reflected by the second reflector (3) converge towards this second focal point (13), the first (2) and the second (3) reflectors having a truncated circumference in such a manner that the reflecting face of the first reflector (2) is oriented towards that of the second reflector (3);
- a shield (8) disposed within a plane somewhere between the first (2) and the second (3) reflectors, said shield having a first face facing the reflecting surface of the first reflector (2) and a second face facing the reflecting surface of the second reflector (3), said shield comprising a cutoff edge (9) joining its first and its second face;
- an optical element (20) comprising a first focal point (FL) situated in a plane perpendicular to the optical axis of the module and passing through the cutoff edge;
said cutoff edge (9) being situated at the second focal point (13) of the first reflector and at the second focal point (13) of the second reflector, said module being **characterized in that** the first reflector (2) of the module (1) comprises two intersecting reflection surfaces (2a and 2b), each being a surface of revolution described by an ellipse in a half-plane having a first and a second focal point (F1 and F2) aligned on an optical axis (31, 30), the optical axes (31, 30) of the two surfaces of revolution (2a and 2b) intersecting at their second focal point (13),
and **in that** the lighting module (1) comprises a first light source (5) situated at the first focal point (F1) of one of the reflection surfaces (2a) of the first reflector (2), another light source (6) positioned at the first focal point (F2) of the other reflection surface (2b) of the first reflector, and a second light source (7) situated approximately at the first focal point of the second reflector (3), the first light source only illuminating in the direction of the first reflector and the second light source only illuminating in the direction of the second reflector.

2. Module according to the preceding claim, **characterized in that** the second focal point of the first reflector (2) and the second focal point of the second reflector (3) coincide at a second common focal point (13), the cutoff edge (9) being positioned at the second common focal point.

3. Module according to either of the preceding claims, **characterized in that** at least one of the first and second faces of the shield (8) are reflecting.

4. Module according to one of the preceding claims, **characterized in that** the first light source (5) comprises an LED emitting in a general direction oriented towards the first reflector (2), and **in that** the second light source (7) comprises an LED emitting in a general direction oriented towards the second reflector (3).

5. Module according to one of the preceding claims, **characterized in that** the light sources (5, 6, 7) are carried by the shield (8), the first light source (5) on the first face of the shield and the second (7) on the second face of the shield.

6. Lighting module according to Claim 1, wherein the first reflector (2), the shield (8) and the optical element (20) are for generating a light beam with cutoff, notably for a low-beam motor-vehicle headlight, in which:
- each reflection face (2a and 2b) is able to reflect the light rays leaving from its first focal point (F1 and F2) towards its second focal point (13);
- the shield (8) is configured to create a cutoff in the light beam generated by said lighting module;
- the first focal point (FL) of the optical element (20) is situated on the cutoff edge (9) of the shield,
the reflection faces of the first reflector, the shield and the optical element being configured in such a manner as to allow the generation of a light beam with cutoff.

7. Lighting module according to Claim 6, in which the optical axes (31, 30) of the two reflection faces (2a and 2b) of the first reflector (2) make an angle between them (α) in the range between 20 and 40 degrees, preferably between 25 and 37 degrees, notably 31 or 35 degrees.

8. Lighting module according to either of Claims 6 and 7, **characterized in that** the light sources (5, 6, 7) are light-emitting diodes.

9. Lighting module according to Claims 7 and 8 in combination, in which said first light source (5) and said other light source (6) each comprise a reference axis (5a, 6a), these reference axes of these light-emitting diodes making an angle (β) between them different from the angle (α) made between the optical axes (30, 31) of the reflection faces (2b and 2a) of the first reflector (2).

10. Lighting module according to one of Claims 6 to 9 when taken in combination with Claim 8, in which, in the second reflector (3), the light-emitting diode (7), situated at the first focal point of the second reflector (3), is situated below the optical axis (4), notably 11 mm below the optical axis.

11. Lighting device notably for motor vehicles comprising:
- a first lighting module (1) according to one of the preceding claims and comprising a first lighting function of the low-beam type, the cutoff edge (9) of said first module having two straight parts (11, 11') offset with respect to one another by a kink (12) situated in the central part of this cutoff edge (9), in order to form, in association with the rays reflected (15) by the first reflector (2) of the first module, a first beam (17) of low-beam type having an oblique cutoff portion;
- a second lighting module (100), the first (1) and second modules being disposed next to one another in such a manner that their beams converge,
in which the second lighting module (100) comprises:
- a first concave reflector (102) comprising at least a first and a second focal point aligned on an optical axis of this first reflector, in such a manner that a majority of light rays leaving from this first focal point and reflected by this first reflector (102) converge towards this second focal point (113);
- a second concave reflector (103) comprising at least a first and a second focal point aligned on an optical axis of this second reflector (103), in such a manner that a majority of light rays leaving from this first focal point and reflected by the second reflector (103) converge towards this second focal point (113), the first (102) and the second (103) reflectors of the second module having a truncated circumference in such a manner that the reflecting face of this first reflector (102) is oriented towards that of the second reflector (103);
- a shield (108) disposed within a plane somewhere between the first (102) and the second (103) reflectors of the second module, this shield having a first face facing the reflecting surface of the first reflector (102) of the second module and a second face facing the reflecting surface of the second reflector (103) of the second module, this shield comprising a cutoff edge (109) joining its first and its second face;
- an optical element (120) comprising a first focal point (FL) situated in a plane perpendicular to the optical axis of the second module and passing through the cutoff edge of the latter;
said cutoff edge (9, 109) of the second module being situated at the second focal point (113) of the first reflector of the second module and at the second focal point (113) of the second reflector of the second module, and the shield (108) of the second module comprises at least on its cutoff edge (109) a profile curved in said perpendicular plane, so as to affect in a corresponding manner the cutoff of a beam coming from one of the reflectors (103, 102) of the second module,
the second lighting module (100) comprising a first light source (105) situated approximately at the first focal point of its first reflector (102) and a second light source (107) situated approximately at the first focal point of its second reflector (103), this first light source only illuminating in the direction of the first reflector and this second light source only illuminating in the direction of this second reflector, and the curved profile of the corresponding cutoff edge (109) being centred globally on the optical axis (104) of the second module, so as to form, in association with the rays reflected (115) by the first reflector (102) of the second module, a second beam (117) exhibiting an upper cutoff with a curved profile oriented downwards;
the first and second modules (1, 100) being oriented in such a manner that the oblique portion of the cutoff of the first beam (17) converges towards the curved profile of the beam of the second beam (117).

12. Lighting device according to Claim 11, **characterized in that** the cutoff edge (109) of the second module is of constant thickness, such that the second reflector (103) of the second module allows a third beam (116) to be generated that exhibits a lower cutoff with a complementary curvature to the curvature of the upper cutoff of the second beam (117).
